# EUROPÄISCHE PATENTSCHRIFT

(11) **EP 0 268 550 B1**
(45) Veröffentlichungstag und Bekanntmachung des Hinweises auf die Patenterteilung: **11.12.1991**
(21) Anmeldenummer: 87810518.8
(22) Anmeldetag: 08.09.1987
(51) Int. Cl.: D03D 47/34

(54) **Fadenspannvorrichtung für Textilmaschine**
Thread tension device for a textile machine
Tendeur de fils pour machine textile

(30) Priorität: 20.10.1986 CH 4172/86
(43) Veröffentlichungstag der Anmeldung: 25.05.1988
(73) Patentinhaber: GEBRÜDER SULZER AKTIENGESELLSCHAFT, CH-8401 Winterthur (CH)
(72) Erfinder: Egloff, Anton, CH-8645 Jona (CH)

(56) Entgegenhaltungen:
- CH-A- 182 692
- FR-A- 2 352 086
- FR-A- 2 466 548

## Beschreibung

Die Erfindung betrifft eine Einrichtung zum Spannen eines einer Textilmaschine vorzulegenden Fadens, nach dem Oberbegriff des Anspruchs 1.

Eine derartige Vorrichtung wird beispielsweise an Webmaschinen verwendet, bei welchen der Schussfaden mittels eines Greifers in das Webfach eingetragen wird. Zum Spannen des Fadens wird dieser beispielsweise durch einen federbelasteten Hebel aus seiner normalen Laufrichtung abgelenkt, bevor er durch ein Umlenkelement in eine Richtung ausserhalb des Wirkungsbereichs des Hebels geleitet wird. Eine solche Anordnung ist aus der CH-PS Nr. 182 692, Fig. 17, bekannt. Durch die Bewegung des Hebels können Verbrauchsschwankungen des in die Textilmaschine einlaufenden Fadens teilweise ausgeglichen werden. Durch die mehrmalige Umlenkung des Fadens im Bereich der Spannvorrichtung wird auch ein Bremseffekt erzielt, wodurch der Faden in Ablaufrichtung nach der Spannvorrichtung nur unter Ueberwindung einer gewissen Bremskraft abgezogen werden kann. Spannvorrichtungen nach der beschriebenen Art werden in zahlreichen Ausführungsformen an verschiedenen Textilmaschinen verwendet. Die bekannten Vorrichtungen haben den Nachteil, dass der Faden in der Spannvorrichtung stark umgelenkt wird, wodurch die Reibungsbeanspruchung des Fadens unter Umständen zu gross werden kann. Bei den bekannten mechanischen Spannvorrichtungen muss auch eine gewisse Systemträgheit beispielsweise aufgrund der Hebelmasse, der Masse eines Federelementes, der Lagerreibung im Hebellager überwunden werden, so dass bei sehr kurzzeitigen Verbrauchsschwankungen des Fadens starke Spannungsschwankungen auftreten können. Dabei kann der Faden entweder kurzzeitig zu stark gedehnt werden, oder er unterschreitet eine vorgegebene Mindestspannung, wenn die Spannvorrichtung nicht rasch genug in Auslenkrichtung anspricht. In beiden Fällen kann dies zu Betriebsstörungen in der Textilmaschine führen. Beim Verweben von Schussgarn in Greiferwebmaschinen unterliegt der Schussfaden während des Eintrags aufgrund der diskontinuierlichen Bewegungsabläufe starken Verbrauchsschwankungen. Der Schussfaden wird beispielsweise durch einen Bringergreifer bis in die Mitte des Webfaches eingezogen und dort einem Nehmergreifer übergeben. Ein derartiger Nehmergreifer ist im US-Patent Nr. 4 062 382 beschrieben. Bei der Uebergabe des Schussfadens vom Gebergreifer in den Haken des erwähnten Nehmergreifers streift der Schussfaden zunächst über die Aussenkante des Hakens, bevor er über die Hakenspitze in das Maul des Hakens hineingleiten kann. Nach dem Hereingleiten des Schussfadens in das Hakenmaul wird der Faden geringfügig entspannt, bevor er durch den Haken fest ergriffen wird. Die Entspannung des Fadens muss durch die eingangs erwähnte Spannvorrichtung möglichst vollständig ausgeglichen werden, da der Schussfaden nur unter einer gewissen Mindestspannung vom Nehmergreifer sicher erfasst werden kann. Aehnliche kritische Phasen während des Schusseintrages treten bei der Uebernahme des Schussfadens durch den Gebergreifer auf der Eintragsseite der Webmaschine und nach der Abgabe des Schussfadens vom Nehmergreifer auf der Fangseite der Webmaschine auf.

Eine auf Schwankungen schnell reagierende Spannvorrichtung ist in den Figuren 19 und 20 der bereits erwähnten CH-PS 182 692 dargestellt, wo ein den Faden spannendes Kraftfeld mittels eines Luftstroms erzeugt wird. Ein solcher Fadenspanner ist wegen schlechter Kraftübertragung zwischen Luftstrom und Faden unvorteilhaft im Vergleich zu einer Vorrichtung, bei welcher der Faden mittels eines Auslenkelements gespannt wird.

Es ist Aufgabe der vorliegenden Erfindung, eine Spannvorrichtung mit Auslenkelement zu schaffen, welche sehr kurzfristige Spannungsschwankungen während des Fadenverbrauchs auszugleichen vermag. Diese Aufgabe wird erfindungsgemäss durch, die kennzeichnenden Merkmale des Anspruchs 1 gelöst. Das Kraftfeld kann durch einseitig gegen das Auslenkelement strömende Druckluft aufgebaut werden, wobei der Raum zwischen der Austrittsöffnung der Luft und der Lamelle mit Vorteil möglichst vollständig abgeschirmt wird, damit die Druckluftverluste klein bleiben. Das Kraftfeld kann auch durch elektromagnetische bzw. elektrostatische Mittel erzeugt werden. Das Auslenkelement wird beispielsweise durch eine einseitig an einer Grundplatte befestigte gekrümmte Lamelle gebildet, welche an ihren Schmalseiten durch Platten geführt wird und welche am konvexen Teil ihrer Längsseite mit dem Schussfaden in Berührung treten kann. Vor und hinter der Lamelle wird der Schussfaden mit Vorteil durch Oesen geführt, so dass die Fadenauslenkung aufgrund der Stellung der Lamelle auf dem Fadenbereich zwischen den Oesen beschränkt bleibt. Durch die gewählte Anordnung ist ein sehr rasches Reagieren des Fadenspanners auf Veränderungen während des Fadenablaufs gewährleistet.

Im folgenden wird die Erfindung anhand der Figuren im einzelnen beschrieben.

Es zeigen:
- Fig. 1: einen schematischen Ueberblick über den Fadenspanner bei der Anwendung an einer Greiferwebmaschine,
- Fig. 2: einen Längsschnitt durch den Fadenspanner mit dem eingezogenen Schussfaden.

Vom Schussfadenspeicher 1 läuft der Schussfaden 2 gemäss Richtungspfeil 2ʹ in den Fadenspanner 3 und von diesem durch die Oese des Schussfadenwählers 4 zum Bringergreifer 5. Ein solcher Bringergreifer ist in der US-Patentschrift 4 071 055 beschrieben. Seine Funktion wird deshalb hier nicht weiter erläutert. Der Bringergreifer 5 übernimmt den Schussfaden 2, indem er längs der Anschlaglinie 13 in das durch die Kettfäden 7 und 8 gebildete Webfach 11 hineinfährt. Vor Eintritt des Bringergreifers 5 in das Webfach 11 wird der Schussfaden 2 durch die Schere 9 geschnitten. Der Bringergreifer zieht den Schussfaden gemäss Pfeil 52 bis zur Stellung 5ʹ in das Webfach 11 ein, wo der Nehmergreifer 6 in der Stellung 6ʹ die Schussfadenspitze 21 vom Bringergreifer 5 übernimmt und gemäss Richtungspfeil 62 bis zum Austritt aus dem Webfach 11 bei der Schere 10 zurückgezogen wird. Nach dem Austritt des Nehmergreifers 6 aus dem Webfach wird die Schussfadenspitze 21 freigegeben und durch die Randkettfäden 71 festgeklemmt. Während des gesamten Ablaufs des Schussfadeneintrags soll der Schussfaden unter einer möglichst konstanten Spannung gehalten werden, damit keine Uebergabefehler vom Schussfadenwähler 4 zum Bringergreifer 5, vom Bringergreifer 5 zum Nehmergreifer 6 auftreten. Die Spannung im Schussfaden soll auch nach der Freigabe durch den Nehmergreifer 6 bis zum Anschlagen an die Anschlaglinie 13 konstant sein, was zur Erzielung eines gleichmässigen Gewebebildes nötig ist. Wie eingangs angedeutet, treten während des Schusseintrages starke Schwankungen der Schussfadengeschwindigkeit auf. Bei der Uebergabe des Schussfadens vom Bringergreifer an den Nehmergreifer kommt der Schussfaden zum Stillstand, wobei der Schussfaden sogar ein wenig zurückgezogen werden muss. Zur Konstanthaltung der Fadenspannung und zum geringfügigen Zurückziehen des Schussfadens 2 dient der Fadenspanner 3, dessen Aufbau in Fig. 2 im einzelnen zu sehen ist. Der Fadenspanner 3 besteht im wesentlichen aus einer auf der Grundplatte 31 mittels der Schraube 39 befestigten Lamelle 36, welche zwischen Seitenplatten 32 und 33 seitlich geführt ist. Unter der Wirkung der ausströmenden Luft aus der Bohrung 36 gemäss Pfeil 37 wird die Lamelle gegen den Schussfaden 2 gedrückt, der durch die Oesen 341 bzw. 351 in den Stirnplatten 34 und 35 läuft. Der Grad der Schussfadenumlenkung innerhalb des Fadenspanners und somit seine Spannung während des Eintrages kann durch Regulierung der zugeführten Luft erreicht werden. Das freie Ende der Lamelle 36 bewegt sich im wesentlichen innerhalb der Mulde 30. Durch die Form der Lamelle 36, die Lage der Mulde 30 und die Seitenplatten 32 und 33 wird die aus der Bohrung 37 ausströmende Luft am freien Abströmen zwischen den Platten 32 und 33 gehindert, wodurch sich ein vertretbar geringer Luftverbrauch ergibt. Das Innere des Fadenspanners wird durch die abströmende Luft von Ablagerungen freigehalten. Die im Fadenspanner 3 benötigte Luft kann beispielsweise als Abluft von der Absaugeinrichtung 40 auf der Fangseite 16 verwendet werden. Im Gegensatz zu anderen Fadenspannern, bei welchen die Luft ohne ein Ablenkelement direkt auf den Schussfaden einwirkt, wird hier der Schussfaden durch die Luftströmungen nur minimal beansprucht.

Die Lamelle 36 wird von oben durch den Schussfaden und die Schwerkraft aufgrund ihrer eigenen Masse sowie von unten her durch das Kraftfeld der gegen sie anströmenden Luft im Gleichgewicht gehalten. Die Lamelle wird möglichst massenarm ausgebildet, damit sie rasch auf Veränderungen im Schussfadenlauf reagieren kann.

Anstatt mittels Luft kann auf die Lamelle auch auf andere Weise ein Kraftfeld aufgebracht werden, beispielsweise durch ein elektromagnetisches Feld. In diesem Fall wird oberhalb einer Lamelle aus magnetisierbarem Material ein Dauermagnet oder Elektromagnet angeordnet. In der Ausführungsform des Fadenspanners mit Luftanschluss wird die Lamelle 36 mit Vorteil aus Kunststoff, beispielsweise aus kohlefaserverstärktem Kunstharz hergestellt.

Wenn die Spannung des Schussfadens 2 einen bestimmten Wert unterschreitet, wird die Lamelle 36 beispielsweise in die gestrichelte Position 362 gedrückt, wobei die Lamelle mit ihrem Rücken an einem quer in den Seitenplatten 32,33 befestigten Bolzen 70 ansteht und der Schussfaden 2, in Fig. 2 in der strichpunktierten Position 22 eingezeichnet, zwischen der Lamelle 362 und dem Bolzen 70 eingeklemmt wird, so dass kein Schussfaden mehr von rechts nachgezogen werden kann. Wenn die Lamelle 36 biegeweich ausgeführt ist, wird sie durch den Bolzen 70 gekrümmt, wodurch im Bereich links des Bolzens 70 in Fig. 2 der Schussfaden 2 weiter zurückgezogen wird, ohne dass vom Schussfadenspeicher 1 Faden nachgezogen werden kann. Durch das Zusammenwirken der Lamelle 36 mit dem Bolzen 70 ist es möglich, mit besonders niedriger Schussfadenspannung zu arbeiten.

## Patentansprüche

1. Einrichtung zum Spannen eines einer Textilmaschine vorzulegenden Fadens (2), wobei ein Auslenkelement (36) auf den Faden (2) einwirkt, indem es quer zum Fadenlauf (2') ausgelenkt wird, dadurch gekennzeichnet, dass das Auslenkelement (36) unter Wirkung eines Kraftfeldes bewegbar ist und dass das Auslenkelement (36) aus einer einseitig an einer Grundplatte (31) befestigten, gebogenen sowie massearmen Lamelle besteht.

2. Einrichtung nach Anspruch 1 mit einem Luftanschluss (37), wobei die Austrittsöffnung für die Luft auf das Auslenkelement (36) gerichtet ist, so dass sich bei Luftzufuhr ein Strömungsfeld einstellt, welches das Kraftfeld am Auslenkelement bildet.

3. Einrichtung nach Anspruch 2, mit Seitenplatten (32, 33) zur seitlichen Führung des Auslenkelements (36).

4. Einrichtung nach Anspruch 3, dadurch gekennzeichnet, dass zwischen der Grundplatte (31) und der Lamelle (36) einerseits und den Seitenplatten (32, 33) andererseits ein Raum definiert ist, aus dem die Luft nur durch Spalte zwischen der Lamelle (36) und dem an sie angrenzenden Platten (31, 32, 33) entweichen kann.

5. Einrichtung nach Anspruch 1, gekennzeichnet durch Oesen (341, 351) zur Führung des Fadens, welche in Fadenlaufrichtung (2') vor und hinter dem Auslenkelement (36) angeordnet sind.

6. Einrichtung nach Anspruch 1, dadurch gekennzeichnet, dass der Auslenkweg des Auslenkelementes (35) durch einen Anschlag (70) begrenzt ist, wobei der Schussfaden (2) beim Aufliegen des Auslenkelementes (36) auf dem Anschlag (70) festgeklemmt wird.

7. Einrichtung nach Anspruch 1, dadurch gekennzeichnet, dass das Auslenkelement (36) biegeweich ausgebildet ist.

8. Einrichtung nach Anspruch 1, dadurch gekennzeichnet, dass das Auslenkelement (36) aus kohlefaserverstärktem Kunststoff gefertigt ist.

## Claims

1. A device For tensioning a yarn (2) to be presented to a textile machine, a deflecting element (36) acting on the yarn (2) by being deflected transversely of the path (2') of yarn movement, characterised In that the deflecting element (36) is movable by means of a force field and is embodied by a bent and low-weight lamella secured to one side of a baseplate (31).

2. A device according to claim 1 having an air connection (37), the air exit aperture being directed towards the deflecting element (36) so that when air is supplied a flow field effective as the force field acting on the deflecting element is set up.

3. A device according to claim 2, having side plates (32, 33) for guiding the deflecting element (36) laterally.

4. A device according to claim 3, characterised in that a space is defined between, on the one hand, the baseplate (31) and the lamella (36) and, on the other hand, the side plates (32, 33) and the air can escape from the space only through gaps between the lamella (36) and the adjoining plates (31, 32, 33).

5. A device according to claim 1, characterised by yarn guides (341, 351) disposed before and after the deflecting element (36) as considered in the direction (2') of yarn movement.

6. A device according to claim 1, characterised in that the deflection travel of the deflecting element (35) is limited by an abutment (70), the weft yarn (2) being clamped when the deflecting element (36) engages the abutment (70).

7. A device according to claim 1, characterised in that the deflecting element is readily flexible.

8. A device according to claim 1, characterised in that the deflecting element (36) is made of carbon-fibre-reinforced plastics.

## Revendications

1. Dispositif tendeur d'un fil (2) devant être dirigé sur une machine textile, un élément de déviation (36) agissant sur le fil (2) en le déviant perpendiculairement à son trajet (2'), caractérisé en ce que l'élément de déviation (36) est déplaçable sous l'action d'un champ de force et en ce que l'élément de déviation (36) consiste en une lamelle incurvée et à faible masse qui est fixée d'un côté sur une plaque d'assise (31).

2. Dispositif selon la revendication 1 comprenant un raccord d'arrivée d'air (37), l'orifice de sortie de l'air étant dirigé sur l'élément de déviation (36) de manière qu'il se produise à l'arrivée d'air un champ d'écoulement qui forme le champ de force s'exerçant sur l'élément de déviation.

3. Dispositif selon la revendication 2, comprenant des plaques latérales (32, 33) de guidage latéral de l'élément de déviation (36).

4. Dispositif selon la revendication 3, caractérisé en ce qu'un espace est délimité entre la plaque d'assise (31) et la lamelle (36), d'une part, et les plaques latérales (32, 33) d'autre part et l'air ne peut s'échapper de cet espace que par des interstices séparant la lamelle (36) et les plaques (31, 32, 33) qui lui sont contiguës.

5. Dispositif selon la revendication 1, caractérisé par des oeillets (341, 351) de guidage du fil qui sont disposés devant et derrière l'élément de déviation (36) par rapport au sens de l'avance du fil (2').

6. Dispositif selon la revendication 1, caractérisé en ce que la course de déviation de l'élément correspondant (35) est limitée par une butée (70), le fil de trame (2) étant immobilisé par serrage lorsque l'élément de déviation (36) s'applique contre la butée (70).

7. Dispositif selon la revendication 1, caractérisé en ce que l'élément de déviation (36) est réalisé de manière à être flexible.

8. Dispositif selon la revendication 1, caractérisé en ce que l'élément de déviation (36) est réalisé en matière plastique armée de fibres de carbone.
